# EUROPÄISCHE PATENTSCHRIFT

(11) **EP 3 259 548 B1**
(45) Veröffentlichungstag und Bekanntmachung des Hinweises auf die Patenterteilung: **10.04.2019**
(21) Anmeldenummer: 15816445.9
(22) Anmeldetag: 17.12.2015
(51) Int. Cl.: F41G 11/00, F41A 21/32, F41G 1/35, F41G 1/36

(54) **VORRICHTUNG ZUM ANORDNEN VON ZUBEHÖR AN EINER SCHUSSWAFFE**
DEVICE FOR ARRANGING AN ACCESSORY ON A FIREARM
DISPOSITIF D'AGENCEMENT D'UN ACCESSOIRE SUR UNE ARME À FEU

(30) Priorität: 20.02.2015 DE 102015102477
(43) Veröffentlichungstag der Anmeldung: 27.12.2017
(73) Patentinhaber: Willmann, Matthias, 48282 Emsdetten (DE)
(72) Erfinder: WILLMANN, Matthias, 48282 Emsdetten (DE); FISCHER, Oliver, 6971 Hard (AT)
(74) Vertreter: 2s-ip Schramm Schneider Bertagnoll Patent- und Rechtsanwälte Part mbB
(86) Internationale Anmeldenummer: PCT/EP2015/080313
(87) Internationale Veröffentlichungsnummer: WO 2016/131516

(56) Entgegenhaltungen:
- DE-A1-102013 107 115
- KR-A- 20140 094 220
- US-A- 5 425 299
- US-A- 5 685 105
- US-A1- 2006 026 886
- US-A1- 2011 035 984
- US-B1- 7 937 880
- US-B1- 8 662 694

## Beschreibung

### Gebiet der Erfindung

Die Erfindung betrifft eine Vorrichtung zum Anordnen von Zubehör an einer Schusswaffe, insbesondere Handfeuerwaffe.

### Hintergrund der Erfindung

Unter dem Begriff "Handfeuerwaffen" werden Faustfeuerwaffen verstanden, etwa Rückstoßladerwaffen, Gasdruckladerwaffen, Pistolen oder dergleichen. Die Erfindung wird am Beispiel einer Handfeuerwaffe beschrieben, obwohl die vorliegende Erfindung nicht hierauf beschränkt ist und auch bei Langwaffen zum Einsatz kommen kann.

Es ist bekannt, Schusswaffen mit Zubehör zu versehen bzw. Zubehör an Schusswaffen anzubringen. Beispielsweise ist es bekannt, an einer Schusswaffe, beispielsweise an einer Pistole, ein taktisches Licht, ein Laservisier oder eine Kamera anzuordnen.

Eine marktübliche Pistole mit einem daran angeordneten taktischen Licht ist in **Fig. 1** gezeigt. Eine Pistole mit einer daran angeordneten Kamera ist beispielsweise aus der US 2011/0035984 A1 bekannt. Bei der in Fig. 1 gezeigten Pistole ist das taktische Licht 50 an der Unterseite des Laufes 5 der Pistole angeordnet. Mit "Lauf' wird nachfolgend der gesamte vordere Abschnitt der Schusswaffe bezeichnet, also den eigentlichen die Laufseele bildenden Lauf zusammen mit dem Verschluss und dem vorderen Abschnitt des Griffstücks der Waffe. Anstelle des in Fig. 1 gezeigten taktischen Lichts kann an der Unterseite des Laufes 5 auch ein Laservisier angeordnet werden.

Solche aus dem Stand der Technik bekannten Systeme haben allerdings den Nachteil, dass jeweils nur ein Zubehörmittel an der Unterseite des Laufes angeordnet werden kann. Beispielsweise kann nur das taktische Licht oder nur das Laservisier dort befestigt werden. Um andere Zubehörmittel an der Unterseite des Laufes zu befestigen, muss zunächst das dort befestigte Zubehörmittel entfernt werden.

Bei der Befestigung eines Laservisiers kommt zudem der Nachteil hinzu, dass die optische Mittelachse des Laservisiers relativ weit von der Seelenachse der Laufseele entfernt ist. Der Abstand zwischen diesen beiden Achsen beträgt 70 mm oder mehr. Dieser große Abstand zwischen den beiden Achsen wirkt sich negativ auf die Zielgenauigkeit bei unterschiedlichen Schussdistanzen aus. Daher ist es vorgesehen, die optische Mittelachse eines Laservisiers einstellbar auszugestalten, um den Winkel zwischen der optischen Mittelachse eines Laservisiers und der Seelenachse der Laufseele in Abhängigkeit von der Entfernung des zutreffenden Objektes einstellen zu können, wie beispielsweise in der US 2012/0180366 A1 beschrieben ist.

Ein weiterer Nachteil besteht darin, dass ein aufgesetzter Schuss meist nicht möglich ist, weil das an der Waffe angeordnete taktische Licht bzw. Laservisier in vielen Fällen über das vordere Ende des Laufes hinausragt, wie beispielsweise in Fig. 1 ersichtlich.

Bei einer an der Unterseite des Laufes angeordneten Kamera, wie in der US 2011/0035984 A1 gezeigt, kommt es auf den Winkel zwischen der optischen Achse der Kamera und der Achse der Laufseele nicht an. Wichtig ist hier lediglich, dass die Kamera nach vorne hin ausgerichtet ist.

Aus der US 7,726,061 B1 ist ebenfalls eine Schusswaffe mit einem daran angeordneten taktischen Licht bekannt. Das taktische Licht ist in einem Gehäuse untergebracht, das an der Unterseite des Laufes befestigt wird. In dem Gehäuse ist ferner eine Laseranordnung untergebracht. Das gesamte Gehäuse ist unterhalb des Laufes angeordnet, sodass sich sowohl das taktische Licht als auch die Laseranordnung vollständig unterhalb des Laufes befinden.

Aus der US 2012/0180366 A1 ist ein Kamera-Laser-System bekannt, das in einem Gehäuse untergebracht ist, wobei das Gehäuse am Lauf einer Waffe befestigbar ist. Die Kamera und der Laser befinden sich hierbei oberhalb des Laufes, damit der Schütze das Ziel mit Hilfe der Laser anvisieren kann. Allerdings muss hier immer der Abstand zwischen der Kamera und dem Lauf berücksichtigt werden, um eine korrekte Einstellung des Lasers vornehmen zu können, weil die Kamera und der Laser relativ weit von der Mittelachse des Laufes entfernt sind.

Aus der US 7,578,090 B1 ist ein sogenanntes "strike plate" bekannt, das an der Waffe befestigt werden kann. Das "strike plate" soll gewährleisten, dass der Lauf und/oder der Schlitten einer Waffe nach Abfeuern eines Schusses wieder in die Ausgangsposition zurückkehren, in der die Waffe wieder für den nächsten Schuss einsatzbereit ist. Das "strike plate" wird an der Montageschiene der Waffe befestigt und erstreckt sich vor den Lauf der Waffe, wobei in dem vor dem Lauf angeordneten Abschnitt ein mit dem Lauf konzentrisches Loch vorgesehen ist, durch das die abgefeuerte Kugel hindurchtreten kann. An der Unterseite des "strike plate" ist eine weitere Montageschiene vorgesehen, an der weiteres Zubehör angeordnet werden kann.

Aus der US 2012/0124885 A1 ist ein Lichtsystem bekannt, das an der Unterseite des Laufes einer Waffe befestigbar ist. Es entspricht im Wesentlichen dem aus der US 7,726,061 B1 bekannten System. Auch hier ist die optische Achse des Lichtsystems relativ weit von der Mittelachse der Laufseele entfernt, sodass bei Verwendung eines Laservisiers in dem Lichtsystem der Winkel des Lasers ebenfalls in Abhängigkeit der Entfernung zum Objekt eingestellt werden muss.

Ein zu dem aus der US 7,726,061 B1 bekannten System ähnliches System ist aus der US 2008/0120891 A1 bekannt. Hier wird das System, das ein Laserlicht aufweisen kann, an der Unterseite des Laufes befestigt, wobei sich die optische Achse des Laserlichtes unterhalb der Montageschiene des Laufes befindet. Der sich daraus ergebende große Abstand zwischen der Mittelachse der Laufseele und der optischen Achse des Laserlichtes macht es auch hier notwendig, dass der Winkel des Laserlichtes gegebenenfalls eingestellt werden muss. Eine weitere Vorrichtung zum Anordnen von Zubehör an einer Schusswaffe ist aus DE 10 2013 107115 A1 bekannt.

### Aufgabe der Erfindung

Aufgabe der vorliegenden Erfindung ist es daher, eine Vorrichtung zum Anordnen von Zubehör an einer Schusswaffe bereitzustellen, die die vorstehenden aus dem Stand der Technik bekannten Nachteile zumindest teilweise vermeidet und die es einerseits ermöglicht, unterschiedliche Zubehörmittel gleichzeitig an der Waffe zu befestigen und die andererseits mit einem Laservisier eine verbesserte Zielgenauigkeit bei unterschiedlichen Schussdistanzen gewährleistet.

### Erfindungsgemäße Lösung

Diese Aufgabe wird erfindungsgemäß mit einer Vorrichtung zum Anordnen von Zubehör an einer Schusswaffe gemäß dem unabhängigen Patentanspruch gelöst. Vorteilhafte Ausgestaltungen und Weiterbildungen der Erfindung sind in den abhängigen Ansprüchen angegeben.

Bereitgestellt wird demnach eine Vorrichtung zum Anordnen von Zubehör an einer Schusswaffe, insbesondere Handfeuerwaffe, wobei die Vorrichtung ein Gehäuse zur Aufnahme des Zubehörs in dem Gehäuse aufweist, wobei das Gehäuse an der Schusswaffe befestigbar ist, wobei
- das Gehäuse eine im Wesentlichen L-förmige Grundform aufweist,
- das Gehäuse einen ersten Abschnitt mit einer vorderen Stirnwand und mit einer zur vorderen Stirnwand beabstandeten hinteren Stirnwand aufweist,
- das Gehäuse einen zweiten Abschnitt aufweist, der an der hinteren Stirnwand des ersten Abschnitts axial übersteht,
- der eine Schenkel der L-förmigen Grundform durch den ersten Abschnitt und der andere Schenkel der L-förmige Grundform durch den zweiten Abschnitt gebildet werden, wobei die beiden Abschnitte im Wesentlichen senkrecht zueinander angeordnet sind, und wobei die hintere Stirnwand des ersten Abschnittes im Wesentlichen senkrecht zur Oberseite des zweiten Abschnittes steht, und
- der zweite Abschnitt eine Befestigungseinrichtung zum Befestigen des Gehäuses an der Schusswaffe aufweist.

Weil der zweite Abschnitt an der hinteren Stirnwand des ersten Abschnitts axial übersteht, kann die Vorrichtung mit dem zweiten Abschnitt so an der Waffe befestigt werden, dass der erste Abschnitt von unten an die Seelenachse der Waffe herangeführt ist. Damit kann auch ein in dem Gehäuse aufgenommenes Laservisier näher an die Seelenachse der Waffe herangeführt werden. Damit wird eine höhere Zielgenauigkeit des Laservisiers bei unterschiedlichen Schussentfernungen gewährleistet. Insbesondere ist es nicht mehr notwendig, den Winkel zwischen der optischen Achse des Laservisiers und der Seelenachse der Waffe einzustellen, da durch das Heranführen des Laservisiers an die Seelenachse beide Achsen so dicht zusammenliegen, dass die sich daraus ergebenden Abweichungen hinsichtlich der Zielgenauigkeit vernachlässigbar sind.

Vorteilhaft ist es, wenn
- der zweite Abschnitt des Gehäuses parallel zu einer Längsachse des Gehäuses verläuft, und
- die Befestigungseinrichtung zwei Befestigungsschienen umfasst, die an der Oberseite des zweiten Abschnitts ausgebildet sind und beabstandet zueinander und parallel zur Längsachse des Gehäuses verlaufen, wobei das durch die Befestigungsschiene und die zwischen den beiden Befestigungsschienen verlaufende Oberseite des zweiten Abschnitts gebildete Innenprofil weitgehend mit einem Außenprofil einer Montageschiene der Schusswaffe korrespondiert, damit der zweite Abschnitt mit der Montageschiene in Eingriff gebracht werden kann, um das Gehäuse an der Schusswaffe vorzugsweise lösbar zu befestigen.

Das Innenprofil korrespondiert vorteilhafter Weise mit einem Außenprofil einer an der Unterseite des Laufes der Schusswaffe vorgesehenen Montageschiene.

In einer vorteilhaften Ausgestaltung der Erfindung ist
- die hintere Stirnwand des ersten Abschnitts im Wesentlichen senkrecht zur Oberseite des zweiten Abschnitts angeordnet, und/oder
- die Höhe des über die Oberseite des zweiten Abschnitts überstehenden Teils des ersten Abschnitts so gewählt, dass dieser überstehende Teil im befestigten Zustand des Gehäuses an der Schusswaffe zumindest teilweise axial vor dem Lauf der Schusswaffe angeordnet ist und zumindest teilweise in eine gedachte Verlängerung des Laufes hineinragt.

Damit kann der erste Abschnitt des Gehäuses noch weiter an die Seelenachse des Laufes herangeführt werden, sodass auch der Abstand zwischen der Seelenachse und einer optischen Achse eines Laservisiers noch weiter verringert werden kann und dadurch die Zielgenauigkeit des Laservisiers bei unterschiedlichen Schussdistanzen noch weiter erhöht werden kann.

Vorteilhaft ist es, wenn das Zubehör eine lichtemittierende Quelle, insbesondere laserlichtemittierende Diode, umfasst, die in dem Gehäuse angeordnet ist, wobei die vordere Stirnwand des ersten Abschnitts im Bereich des überstehenden Teils des ersten Abschnitts eine erste Öffnung aufweist, durch die ein Lichtstrahl, insbesondere Laserlichtstrahl, der lichtemittierenden Quelle aus dem Gehäuse austreten kann. Vorteilhaft ist hierbei, wenn die lichtemittierende Quelle ebenfalls in dem ersten Abschnitt des Gehäuses angeordnet ist. Die lichtemittierende Quelle kann aber auch in dem zweiten Abschnitt des Gehäuses angeordnet sein, wobei der Lichtstrahl beispielsweise über eine Spiegeleinrichtung zur ersten Öffnung umgelenkt wird.

Besonders vorteilhaft ist es, wenn die Position der ersten Öffnung in der vorderen Stirnwand so gewählt ist, dass der Abstand zwischen dem Mittelpunkt der ersten Öffnung und der Seelenachse des Laufes minimal ist, vorzugsweise kleiner als 15 mm, besonders bevorzugt kleiner als 12 mm, ganz besonders bevorzugt kleiner als 9 mm.

In einer weiteren Ausgestaltung der Erfindung kann in dem ersten Abschnitt des Gehäuses ein Schusskanal ausgebildet sein, der konzentrisch zur Laufseele des Laufes verläuft, wobei die erste Öffnung unterhalb des Schusskanals angeordnet ist.

Dadurch wird auch bei einem an der Schusswaffe angeordneten Zubehör ein aufgesetzter Schuss ermöglicht.

In einer Ausgestaltung der Erfindung kann das Zubehör
- ein taktisches Licht umfassen, wobei die Lichtquelle für das taktische Licht in dem Gehäuse angeordnet ist und wobei die vordere Stirnwand des ersten Abschnitts eine zweite Öffnung aufweist, durch die das Licht der Lichtquelle für das taktische Licht aus dem Gehäuse austreten kann, und/oder
- eine Bildaufnahmeeinrichtung, insbesondere Videokamera oder Webcam, umfassen, wobei die Bildaufnahmeeinrichtung in dem Gehäuse angeordnet ist und wobei die vordere Stirnwand des ersten Abschnitts eine dritte Öffnung aufweist, durch die Licht von außen an die Optik der Bildaufhahmeeinrichtung gelangen kann, und/oder
- eine Kommunikationsschnittstelle, insbesondere kabellose Kommunikationsschnittstelle, umfassen, die angepasst ist, eine Kommunikationsverbindung zu einem mobilen Endgerät, insbesondere Smartphone, und/oder zu einem Mobilfunknetzwerk herzustellen, und/oder
- eine Tonaufnahmeeinrichtung umfassen, und/oder
- eine Einrichtung zum Ermitteln der geografischen Position der Vorrichtung, insbesondere ein GPS-Modul, umfassen,
wobei in dem Gehäuse, vorzugsweise in dem zweiten Abschnitt des Gehäuses, ein Energiespeicher, vorzugsweise ein Akkumulator, angeordnet ist, der elektrisch mit dem Zubehör gekoppelt ist, um das Zubehör mit elektrischer Energie zu versorgen.

Durch das Anordnen der Akkumulatoren im zweiten Abschnitt des Gehäuses, das heißt in dem Abschnitt des Gehäuses, der im montierten Zustand unterhalb des Waffenlaufes angeordnet ist, wird eine verbesserte Gewichtsverteilung erzielt.

In einer Ausgestaltung der Erfindung kann der Energiespeicher drahtlos, vorzugsweise induktiv aufladbar sein und/oder kann an dem Gehäuse ein Anschlussstecker vorgesehen sein, um den Energiespeicher drahtgebunden aufzuladen.

In einer vorteilhaften Ausgestaltung der Erfindung kann in oder an dem Gehäuse eine Einrichtung vorgesehen sein zum automatischen Aktivieren des in dem Gehäuse angeordneten Zubehörs, wobei die Einrichtung zum automatischen Aktivieren
- eine Schaltereinrichtung, die mit einem Holster der Schusswaffe zusammenwirkt, derart, dass beim Ziehen der Schusswaffe aus dem Holster die Schaltereinrichtung aktivierbar ist, wobei durch die aktivierte Schaltereinrichtung das Zubehör aktiviert wird, und/oder
- einen Lagesensor, der angepasst ist, das Zubehör in Abhängigkeit von der Lage und/oder Ausrichtung des Gehäuses zu aktivieren und/oder zu deaktivieren,
umfassen.

Besonders vorteilhaft ist es, wenn der erste Abschnitt und der zweite Abschnitt des Gehäuses bzw. das Gehäuse einteilig ausgestaltet sind, der erste Abschnitt und der zweite Abschnitt also ein einteilig ausgestaltetes Gehäuse bilden.

Vorteilhaft ist es zudem, wenn an dem zweiten Abschnitt des Gehäuses eine Verriegelungseinrichtung vorgesehen ist, um das Gehäuse nach dem Anbringen an der Waffe zu arretieren.

Die Verriegelungseinrichtung kann zumindest einen Verriegelungszapfen bzw. eine Verriegelungswippe umfassen. Die Verriegelungseinrichtung ist um eine Schwenkachse schwenkbar gelagert. Dem Verriegelungszapfen bzw. der Verriegelungswippe ist ein Federelement zugeordnet, wobei Federkraft die Verriegelungswippe in eine Verriegelungsposition bringt bzw. in der Verriegelungsposition hält. Der Verriegelungszapfen bzw. die Verriegelungswippe kann entgegen der Federkraft in eine Entriegelungsposition gebracht werden, in der das Gehäuse von der Montageschiene der Schusswaffe abgezogen werden kann.

In einer Ausgestaltung der Erfindung kann die Verriegelungswippe im Wesentlichen parallel zur Längsachse des Gehäuses ausgerichtet sein und im montierten Zustand der Vorrichtung an der Waffe in Eingriff mit dem Abzugsbügel der Waffe bringbar sein, um die Vorrichtung an der Waffe zu arretieren.

In einer weiteren Ausgestaltung der Erfindung kann an der Unterseite des Gehäuses eine Montageschiene vorgesehen sein, um noch weitere Zubehörmittel an dem Gehäuse zu befestigen. An der Unterseite des Gehäuses bzw. an der an der Unterseite des Gehäuses angeordneten Montageschiene kann eine elektrische Kontaktstelle vorgesehen sein, die mit dem im Gehäuse angeordneten Akkumulator elektrisch gekoppelt ist. Dadurch kann ein an der Montageschiene des Gehäuses angeordnetes weiteres Zubehörmittel mit den im Gehäuse angeordneten Akkumulatoren mit elektrischer Energie versorgt werden.

Besonders vorteilhaft ist es, wenn die Außenkontur des ersten Abschnitts des Gehäuses der Außenkontur des Laufes der Waffe angepasst ist. Dadurch können die Kimme, das Korn und das Kantenvisier der Waffe auch mit einem montierten Gehäuse weiter benutzt werden.

Die vordere Stirnwand kann durch eine Abdeckplatte bzw. durch eine wannenförmig ausgestaltete Abdeckung gebildet werden. In einer Ausgestaltung der Erfindung kann diese Abdeckung lösbar an dem Gehäuse angeordnet sein. In dieser Abdeckung können die vorstehend genannten Öffnungen ausgebildet sein.

Die Abdeckplatte bzw. Abdeckwanne ist zumindest abschnittsweise aus einem besonders harten Material gefertigt, etwa aus gehärtetem Stahl oder aus einer Keramik. Damit kann das Gehäuse im montierten Zustand als Schlagmittel, etwa zum Einschlagen von Glas, insbesondere Fahrzeugscheiben verwendet werden.

An der vorderen Stirnwand bzw. an der Abdeckplatte kann zumindest ein Dorn angeordnet sein, der beliebig ausgestaltet sein. In einer Ausgestaltung der Erfindung können die Dorne und die Abdeckplatte einstückig ausgestaltet sein. Vorteilhaft ist es, wenn die Dorne ebenfalls aus einem besonders harten Material, etwa aus gehärtetem Stahl oder aus einer Keramik gefertigt sind. Vorteilhafterweise laufen die Dorne in axialer Richtung spitz zusammen.

In einer Ausgestaltung der Erfindung können die Dorne lösbar an der vorderen Stirnwand bzw. an der Abdeckplatte angeordnet sein. In einer alternativen Ausgestaltung können die Dorne schwenkbar an der vorderen Stirnwand bzw. an der Abdeckplatte angeordnet sein, sodass sie bei Nichtgebrauch weggeklappt werden können.

Bereitgestellt wird durch die Erfindung des Weiteren eine Schusswaffe, insbesondere Handfeuerwaffe, die eine erfindungsgemäße Vorrichtung zum Anordnen von Zubehör an der Schusswaffe aufweist.

Ferner wird ein Holster zum Holstern einer Schusswaffe bereitgestellt, insbesondere Handfeuerwaffe, bereitgestellt, wobei der Holster angepasst ist, eine Schusswaffe mit einer daran befestigten erfindungsgemäßen Vorrichtung zum Anordnen von Zubehör an der Schusswaffe zu holstern und der angepasst ist, mit einer an der erfindungsgemäßen Vorrichtung vorgesehenen Schaltereinrichtung derart zusammenzuwirken, dass beim Ziehen der Schusswaffe aus dem Holster die Schaltereinrichtung aktiviert wird.

### Kurzbeschreibung der Figuren

Einzelheiten und Merkmale der Erfindung sowie konkrete Ausführungsformen der Erfindung ergeben sich aus der nachfolgenden Beschreibung in Verbindung mit der Zeichnung. Es zeigt:
- Fig. 1: eine Handfeuerwaffe mit einem daran angeordneten taktischen Licht gemäß dem Stand der Technik;
- Fig. 2: das vordere Ende einer Handfeuerwaffe mit einer daran angeordneten erfindungsgemäßen Vorrichtung;
- Fig. 3: die erfindungsgemäße Vorrichtung zum Anordnen von Zubehör an einer Schusswaffe in einer perspektivischen Ansicht;
- Fig. 4: die erfindungsgemäße Vorrichtung in einer Seitenansicht, in einer Ansicht von vorne und in einer Ansicht von hinten;
- Fig. 5: die erfindungsgemäße Vorrichtung in einer perspektivischen Ansicht von schrägt unten;
- Fig. 6: einen Schnitt der erfindungsgemäßen Vorrichtung in einer perspektivischen Ansicht;
- Fig. 7: eine perspektivische Ansicht einer erfindungsgemäßen Vorrichtung mit einer Detailansicht des Profils des zweiten Abschnitts des Gehäuses;
- Fig. 8: eine Ausgestaltung einer Verriegelungseinrichtung; und
- Fig. 9: eine alternative Ausgestaltung einer Verriegelungseinrichtung.

### Detaillierte Beschreibung der Erfindung

Die nachfolgend beschriebene erfindungsgemäße Vorrichtung zum Anordnen von Zubehör an eine Schusswaffe weist den Vorteil auf, dass mehrere Zubehörmittel gleichzeitig an der Waffe befestigt werden können. Ein weiterer Vorteil liegt darin, dass durch die erfindungsgemäße Ausgestaltung des Gehäuses der Vorrichtung und die erfindungsgemäße Anordnung des Laservisiers in dem Gehäuse der Vorrichtung die Zielgenauigkeit des Laservisiers bei unterschiedlichen Schussdistanzen erheblich verbessert wird. Ein weiterer Vorteil liegt darin, dass die erfindungsgemäße Vorrichtung besonders einfach, sicher und schnell, insbesondere ohne ein Verschrauben an der Waffe befestigt bzw. montiert und demontiert werden kann. Ferner werden durch die erfindungsgemäße Vorrichtung zusätzliche Einsatzbereiche der Schusswaffe erschlossen bzw. kann die Waffe für unterschiedliche Einsatzszenarien verwendet werden, ohne hierfür die Zubehörmittel austauschen zu müssen.

**Fig. 2** zeigt eine erfindungsgemäße Vorrichtung zum Anordnen von Zubehör an einer Schusswaffe, die an einem Lauf der Schusswaffe befestigt ist. In Fig. 2 ist lediglich der vordere Abschnitt des Laufes 5 der Waffe gezeigt, wobei mit dem Begriff "Lauf' hier sowohl der die Laufseele 6 bildende Lauf als auch der Verschluss und der vordere Abschnitt des Griffstücks gemeint ist.

Die Vorrichtung umfasst ein Gehäuse 10, das einen ersten Abschnitt 10a und einen zweiten Abschnitt 10b aufweist. Das Gehäuse weist eine im Wesentlichen L-förmige Grundform auf, wobei der eine Schenkel der L-förmigen Grundform durch den ersten Abschnitt 10a und der andere Schenkel durch den zweiten Abschnitt 10b des Gehäuses gebildet wird. Die beiden Abschnitte 10a, 10b sind dabei senkrecht zueinander angeordnet bzw. es wird durch die beiden Abschnitte 10a, 10b ein im Wesentlichen rechter Winkel gebildet.

Der zweite Abschnitt 10b des Gehäuses 10 weist Befestigungsmittel auf, um das Gehäuse an dem Lauf 5 zu befestigen. Diese Befestigungsmittel sind vorzugsweise so ausgestaltet, dass das Gehäuse an einer an der Unterseite des Laufes 5 vorgesehenen Montageschiene befestigt werden kann. Das Montieren der Vorrichtung an der Waffe erfolgt vorteilhafterweise durch Aufschieben des Gehäuses 10 auf die Montageschiene des Laufes 5.

Durch die L-förmige Ausgestaltung des Gehäuses 10 ist der erste Abschnitt 10a des Gehäuses 10 nach der Montage axial vor dem Lauf 5 angeordnet, das heißt, der an dem zweiten Abschnitt 10b nach oben überstehende Teil des ersten Abschnitts 10a befindet sich axial vor dem Lauf 5 und ragt in eine gedachte Verlängerung des Laufes hinein. Dadurch kann eine erste Öffnung 21, durch die das Licht eines Laservisiers aus dem Gehäuse 10 austreten kann, ebenfalls axial vor dem Lauf 5 in dem ersten Abschnitt 10a des Gehäuses 10 vorgesehen sein, sodass sich die Öffnung 21 nach dem Befestigen des Gehäuses 10 an der Waffe direkt vor dem Lauf befindet, während nach dem Stand der Technik die Austrittsöffnung für das Laservisier immer unterhalb des Laufes angeordnet ist. Durch die erfindungsgemäße Ausgestaltung des Gehäuses 10 und die erfindungsgemäße Anordnung der ersten Öffnung 21 in dem ersten Abschnitt 10a des Gehäuses 10 kann der Abstand dl zwischen der Seelenachse SA der Laufseele 6 und der optischen Mittelachse OA des Laservisiers minimiert werden. Die optische Achse OA des Laservisiers kann daher nahe an die Seelenachse SA der Laufseele 6 herangerückt werden.

Der Abstand dl zwischen diesen beiden Achsen SA, OA kann damit von den im Stand der Technik üblichen 70 mm auf etwa 15 mm, vorzugsweise auf etwa 12 mm, besonders bevorzugt auf etwa 8 mm oder weniger reduziert werden. Die Zielgenauigkeit des Laservisiers kann so bei unterschiedlichen Schussdistanzen erheblich verbessert werden.

Wie aus Fig. 2 ersichtlich, ist die Höhe des ersten Abschnitts 10a des Gehäuses 10 so gewählt, dass der über den zweiten Abschnitt 10b nach oben überstehende Teil des ersten Abschnitts 10a auch axial vor der Mündung der Waffe angeordnet ist, d.h. in die gedachte Verlängerung des Laufes hineinragt. Dies ist deshalb möglich, weil in dem ersten Abschnitt 10a des Gehäuses 10 ein Schusskanal 30 ausgebildet ist, der koaxial zur Laufseele 6 der Waffe verläuft. Der Schusskanal bildet hier lediglich eine Durchgangsöffnung für das Geschoss. Dadurch wird ein aufgesetzter Schuss auch mit einer an der Waffe montierten erfindungsgemäßen Vorrichtung ermöglicht, ohne dass die in dem Gehäuse 10 untergebrachten Zubehörmittel den aufgesetzten Schuss behindern.

Der erste Abschnitt 10a und der zweite Abschnitt 10b des Gehäuses 10 sind einteilig ausgestaltet, das heißt, die beiden Abschnitte 10a, 10b bilden zusammen ein einteilig ausgestaltetes Gehäuse 10. Sofern ein Zugang zum Inneren des Gehäuses 10 gewünscht ist, etwa zu Inspektions- und/oder Wartungszwecken, können am Gehäuse 10 verschließbare Wartungsöffnungen vorgesehen sein.

**Fig. 3** zeigt eine erfindungsgemäße Vorrichtung 1 in einer perspektivischen Ansicht von schräg oben.

Im Detail erkennbar sind hier die Oberseite O1 des ersten Abschnitts 10a und die Oberseite O2 des zweiten Abschnitts 10b.

Der zweite Abschnitt 10b weist an der Oberseite O2 Befestigungsmittel auf, die hier als erste Befestigungsschiene 11a und als zweite Befestigungsschiene 11b ausgebildet sind. Die Befestigungsschienen 11a, 11b sind beabstandet zueinander angeordnet und verlaufen parallel zur Längsachse LA des Gehäuses 10. Die beiden Befestigungsschienen 11a, 11b sind so ausgestaltet, dass sie mit einem Außenprofil einer Montageschiene der Waffe korrespondieren, damit das Gehäuse 10 auf die Montageschiene der Waffe aufgeschoben werden kann.

Der zweite Abschnitt 10b des Gehäuses 10 kann eine Verriegelungseinrichtung 12 aufweisen, mit der das an der Montageschiene der Waffe aufgeschobene Gehäuse 10 an der Waffe arretiert werden kann, um ein unbeabsichtigtes oder selbstständiges Lösen des Gehäuses von der Waffe zu verhindern. Eine erfindungsgemäße Ausgestaltung einer Verriegelungseinrichtung ist mit Bezug auf Fig. 8 beschrieben.

Der erste Abschnitt 10a des Gehäuses weist eine vordere Stirnwand VE und eine hintere Stirnwand HE auf, wobei bei der hier gezeigten Ausgestaltung der erfindungsgemäßen Vorrichtung diese beiden Stirnwände im Wesentlichen parallel zueinander angeordnet sind. Es ist aber auch möglich, die vordere Stirnwand VE in einem bestimmten Winkel zur hinteren Stirnwand HE geneigt vorzusehen.

Die vordere Stirnwand VE kann durch eine Abdeckplatte bzw. durch eine wannenförmig ausgebildete Abdeckung 90 gebildet werden. Die Abdeckung ist aus einen besonders harten Material, etwa gehärteter Stahl oder Keramik gefertigt, und kann dazu verwendet werden Scheiben, z.B. Fahrzeugscheiben einzuschlagen.

Zusätzlich können an der vorderen Stirnwand VE bzw. an der Abdeckung 90 Dorne angeordnet sein, die ebenfalls aus einem besonders harten Material gefertigt sein können. Die Dorne können unterschiedliche bzw. beliebige Formen aufweisen. Vorzugsweise laufen sie aber bezogen auch das Gehäuse in axialer Richtung spitz zusammen.

Der zweite Abschnitt 10b des Gehäuses 10 ist in einem rechten Winkel zur hinteren Stirnwand HE an dem ersten Abschnitt 10a des Gehäuses 10 angeordnet, sodass die Oberseite O2 des zweiten Abschnitts 10b und die hintere Stirnwand HE des ersten Abschnitts 10a im Wesentlichen senkrecht zueinander stehen. In der hinteren Stirnwand HE des ersten Abschnitts 10a ist eine Eintrittsöffnung des Schusskanals 30 vorgesehen. An der gegenüberliegenden Stirnwand VE ist eine entsprechende Austrittsöffnung des Schusskanals 30 vorgesehen, wobei der Schusskanal 30 im Wesentlichen den Durchmesser der Laufseele der Schusswaffe aufweist und koaxial zur Laufseele der Schusswaffe verläuft.

Die Höhe h1 des über die Oberseite O2 des zweiten Abschnitts 10b überstehenden Teils 10c des ersten Abschnitts 10a ist so gewählt, dass die Oberfläche O1 des ersten Abschnitts 10a im montierten Zustand der Vorrichtung 1 im Wesentlichen bis an die obere Kante des Laufes bzw. des Verschlusses der Waffe heran reicht. Vorteilhafterweise ist die Außenkontur des über die Oberseite O2 des zweiten Abschnitts 10b überstehenden Teils 10c des ersten Abschnitts 10a so gewählt, dass sie mit der Außenkontur des Laufes bzw. des Verschlusses der Waffe korrespondiert. Die Kimme, das Korn und das Kantenvisier der Waffe können so weiter verwendet werden und müssen nicht an die Kontur des Gehäuses angepasst werden.

**Fig. 4** zeigt in Abbildung (a) die erfindungsgemäße Vorrichtung in einer Ansicht von vorne, in Abbildung (b) die erfindungsgemäße Vorrichtung in einer Seitenansicht und in Abbildung (c) die erfindungsgemäße Vorrichtung in einer Ansicht von hinten.

Erkennbar sind hier auch weitere in dem ersten Abschnitt 10a bzw. an der vorderen Stirnwand VE des Gehäuses 10 vorgesehene Öffnungen 22, 23, wobei die zweite Öffnung 22 die Austrittsöffnung für ein taktisches Licht ist und wobei die dritte Öffnung 23 die Öffnung für eine im Gehäuse 10 angeordnete Bildaufnahmeeinrichtung ist, durch die das Licht bis an die optischen Elemente der Bildaufnahmeeinrichtung gelangen kann.

Gezeigt ist in Fig. 4 ebenfalls der Abstand dl zwischen dem Mittelpunkt der Öffnung 21 des Laservisiers und der Seelenachse des Laufes. Wie aus Fig. 4 erkennbar ist, kann die Öffnung 21 für das Laservisier noch weiter nach oben gerückt werden, um den Abstand dl noch weiter zu verkleinern. Möglich ist es insbesondere, die Öffnung 21 so weit nach oben zu rücken, bis der Abstand zwischen der Laufseele und der Öffnung 21 annäherungsweise Null ist.

Besonders gut erkennbar ist in Fig. 4 auch die im Wesentlichen L-förmige Grundform des Gehäuses 10.

Die Verriegelungseinrichtung 12 in dem zweiten Abschnitt 10b des Gehäuses 10 ist so ausgestaltet, dass diese nach unten gedrückt bzw. geschoben werden kann, um so die Arretierung des Gehäuses an der Waffe zu lösen.

**Fig. 5** zeigt eine erfindungsgemäße Vorrichtung in einer perspektivischen Ansicht von schräg unten. Erkennbar ist in dieser Ansicht die an der Unterseite U des Gehäuses 10 vorgesehene Montageschiene 70. Die Montageschiene kann verwendet werden, um an der Unterseite U des Gehäuses 10 weiteres Zubehör zu befestigen. Beispielsweise kann an der Unterseite des Gehäuses 10 eine Videokamera befestigt werden, sofern in dem Gehäuse 10 keine Videokamera vorgesehen ist.

An der Unterseite U des Gehäuses 10 bzw. an der Montageschiene 70 können elektrische Kontaktstellen vorgesehen sein, die mit einem in dem Gehäuse 10 untergebrachten Akkumulator elektrisch verbunden sind. Über mit diesen elektrischen Kontaktstellen korrespondierenden elektrischen Kontaktstellen an dem an der Montageschiene 70 befestigten weiteren Zubehör können elektrische Komponenten des weiteren Zubehörs mit elektrischer Energie versorgt werden, sodass in dem weiteren elektrischen Zubehör keine eigene Stromversorgung bereitgestellt werden muss, was das Gewicht des weiteren Zubehörs reduziert.

In dem Gehäuse 10 kann neben dem Laservisier als weiteres Zubehör eine Kommunikationsschnittstelle, insbesondere drahtlose Kommunikationsschnittstelle vorgesehen sein. Diese Kommunikationsschnittstelle kann angepasst sein, um eine Kommunikationsverbindung zu einem Smartphone des Schützen oder zu einem Mobilfunknetzwerk herzustellen. Damit kann eine Datenübertragung zwischen elektronischen Komponenten (Zubehör) und einem tragbaren Endgerät (beispielsweise Smartphone) abgewickelt werden. Mittels dieser Datenübertragung können auch Steuersignale bzw. Steuerbefehle von einem Endgerät an die Zubehörmittel in dem Gehäuse 10 übertragen werden, um beispielsweise bestimmte Zubehörmittel aus der Ferne steuern zu können.

Die an der Unterseite U des Gehäuses 10 bzw. an der Montageschiene 70 vorgesehenen elektrischen Kontaktstellen können auch zur Datenübertragung zwischen einem an der Montageschiene 70 befestigten Zubehörmittel und dem Gehäuse 10 verwendet werden. In Kombination mit der Kommunikationsschnittstelle können so von dem an der Montageschiene 70 angeordneten Zubehörmittel bereitgestellte Daten an ein entferntes Endgerät übertragen werden bzw. von einem entfernten Endgerät Daten, beispielsweise Steuerdaten, an dieses Zubehörmittel übertragen werden.

Die in Fig. 5 gezeigte Montageschiene 70 ist lediglich an der Unterseite des zweiten Abschnitts 10b des Gehäuses 10 vorgesehen. Alternativ oder zusätzlich kann auch an der Unterseite des ersten Abschnitts 10a des Gehäuses 10 eine Montageschiene vorgesehen sein.

**Fig. 6** zeigt einen Längsschnitt einer erfindungsgemäßen Vorrichtung in einer perspektivischen Ansicht.

In dem ersten Abschnitt 10a kann eine Bildaufnahmeeinrichtung 60, beispielsweise eine Videokamera oder eine Webcam angeordnet sein. Die Bildaufnahmeeinrichtung 60 kann mit der vorstehend genannten Kommunikationsschnittstelle gekoppelt sein, um beispielsweise Livebilder an ein entferntes Endgerät zu übertragen. Zusätzlich zur Bildaufnahmeeinrichtung 60 kann auch eine Tonaufnahmeeinrichtung vorgesehen werden, um zusammen mit den Bilddaten auch Audiodaten an ein entferntes Endgerät übertragen zu können. Der Einsatz der Waffe kann so von Dritten beobachtet werden, kritische Situationen können in Echtzeit analysiert und eingeschätzt werden und ggf. entsprechende Maßnahmen eingeleitet werden. Die übertragenen Bild- und Tondaten können zudem zu Dokumentationszwecken aufgezeichnet werden. Zur Aufzeichnung der Bild- und Tondaten kann auch in dem Gehäuse 10 eine Speichereinrichtung vorgesehen sein, was dann vorteilhaft ist, wenn keine Kommunikationsverbindung zu einem externen bzw. entfernten Gerät hergestellt werden kann.

Ferner kann in dem ersten Abschnitt 10a des Gehäuses 10 ein taktisches Licht vorgesehen sein, das zum Ausleuchten des Schussbereiches verwendet werden kann.

Die lichtemittierende Laserdiode des Laservisiers kann direkt hinter der Öffnung 21 angeordnet sein. Alternativ kann die Laserdiode auch an einer anderen Stelle im Gehäuse 10 angeordnet sein und das Licht der Laserdiode kann beispielsweise über Umlenkspiegel zur Öffnung 21 umgelenkt werden.

Ferner kann in dem Gehäuse 10 eine Einrichtung zum Ermitteln der geografischen Lokation des Gehäuses 10 vorgesehen sein. Vorteilhafterweise ist hierfür ein GPS-Modul vorgesehen. Die von dem GPS-Modul ermittelten Standortdaten können zusammen mit den Bild- und Tondaten über die Kommunikationsschnittstelle an ein externes Endgerät übertragen werden.

Ferner kann in dem Gehäuse 10 ein Lage- bzw. Bewegungssensor angeordnet sein. Der Lage- bzw. Bewegungssensor kann vorgesehen sein, um die in dem Gehäuse 10 angeordneten Zubehörmittel zu aktivieren bzw. zu deaktivieren. Beispielsweise kann es vorgesehen sein, dass die Zubehörmittel nur dann aktiviert sind, wenn die Längsachse LA des Gehäuses 10 innerhalb eines bestimmten Winkelbereichs zur Horizontalen geneigt ist. So kann beispielsweise das Zubehör deaktiviert werden, wenn die Waffe nach unten auf den Boden oder in den Himmel gerichtet ist und die Zubehörmittel können aktiviert werden, wenn die Waffe im Wesentlichen waagerecht nach vorne gerichtet ist. Dadurch kann Energie für den Betrieb der Zubehörmittel eingespart werden. In einer Ausgestaltung der Erfindung kann es vorgesehen sein, dass nur ausgewählte Zubehörmittel mittels des Lage- bzw. Bewegungssensors aktivierbar bzw. deaktivierbar sind, während die anderen Zubehörmittel manuell aktiviert bzw. deaktiviert werden müssen.

Zum Aktivieren bzw. Deaktivieren bestimmter oder aller Zubehörmittel kann an dem Gehäuse 10 auch eine hier nicht gezeigte Schaltereinrichtung vorgesehen sein, die mit einem Holster der Schusswaffe zusammenwirkt. Diese Schaltereinrichtung und der Holster sind so ausgestaltet, dass beim Ziehen der Schusswaffe aus dem Holster die Schaltereinrichtung aktiviert wird, was wiederum ausgewählte oder alle Zubehörmittel aktiviert. Beim Einstecken der Schusswaffe in den Holster wird der Schalter dann deaktiviert.

In dem Gehäuse 10 kann zudem eine Energieversorgung, insbesondere Akkumulatoren 80, vorgesehen sein, die vorzugsweise in dem zweiten Abschnitt 10b des Gehäuses 10 angeordnet sind. Dadurch wird eine optimale Gewichtsverteilung der erfindungsgemäßen Vorrichtung erreicht. Vorzugsweise werden der Energiespeicher bzw. die Akkumulatoren 80 drahtlos, vorzugsweise induktiv aufgeladen. In einer alternativen Ausgestaltung kann an dem Gehäuse auch ein Anschlussstecker vorgesehen sein, um den Energiespeicher drahtgebunden aufladen zu können.

**Fig. 7** zeigt die erfindungsgemäße Vorrichtung in einer perspektivischen Ansicht, wobei der zweite Abschnitt 10b in einem Querschnitt gezeigt ist.

Das durch die erste Befestigungsschiene 11a, durch die zweite Befestigungsschiene 11b und die zwischen den beiden Befestigungsschienen 11a, 11b verlaufende Oberseite O2 des zweiten Abschnitts 10b des Gehäuses 10 gebildete Innenprofil ist im Wesentlichen U-förmig ausgestaltet und an das Außenprofil der Montageschiene der Schusswaffe angepasst. Die beiden Befestigungsschienen 11a, 11b weisen in Längsrichtung verlaufende Aussparungen bzw. Rillen auf, in die an der Montageschiene der Waffe vorgesehene Überstände in Eingriff gebracht werden. Das Gehäuse 10 kann so von vorne auf die Montageschiene der Waffe aufgeschoben werden und bei Bedarf mit der Verriegelungseinrichtung 12 an der Waffe arretiert werden.

**Fig. 8** zeigt eine Ausgestaltung einer Verriegelungseinrichtung im Querschnitt. Die Verriegelungseinrichtung umfasst hier einen Verriegelungszapfen bzw. eine Verriegelungswippe 13, die hier an der ersten Befestigungsschiene 11a vorgesehen ist. An der zweiten Befestigungsschiene 11b kann ein weiterer Verriegelungszapfen bzw. eine weitere Verriegelungswippe 13 vorgesehen sein. An den beiden Befestigungsschienen 11a, 11b können jeweils mehrere Verriegelungszapfen bzw. Verriegelungswippen 13 vorgesehen sein.

Die Verriegelungswippe 13 ist um eine Schwenkachse bzw. Drehachse 14 schwenkbar gelagert. Dem Verriegelungszapfen bzw. der Verriegelungswippe 13 ist zudem ein Federelement 15 zugeordnet, wobei die Federkraft die Verriegelungswippe 13 in eine Verriegelungsposition bringt bzw. in der Verriegelungsposition hält. Der Verriegelungszapfen bzw. die Verriegelungswippe kann entgegen (durch Drücken, dargestellt durch die Druckkraft F) der Federkraft in eine Entriegelungsposition gebracht werden, in der das Gehäuse von der Montageschiene der Schusswaffe abgezogen werden kann.

In der Verriegelungsposition ragt ein Ende der Wippe 13 aus der inneren Seitenwand der Befestigungsschiene 11a hervor und greift in eine Aussparung an der Montageschiene der Schusswaffe ein. Die Aussparung kann durch Zwischenräume von quer zur Montageschiene verlaufenden und beabstandet und parallel zu einander angeordneten Balken gebildet werden.

In Fig. 8 ist die Wippe 13 senkrecht zur Längsachse LA des Gehäuses 10 ausgerichtet. Alternativ kann die Wippe 13 auch parallel zur Längsachse des Gehäuses 10 ausgerichtet sein, wie in Fig. 9 gezeigt.

**Fig. 9** zeigt eine alternative Ausgestaltung einer Verriegelungseinrichtung 12 einer Vorrichtung 1, die an der Waffe angeordnet bzw. befestigt ist, wobei in Abbildung (a) die Verriegelungseinrichtung in einer Verriegelungsposition, in Abbildung (b) die Verriegelungseinrichtung in einer Entriegelungsposition und in Abbildung (c) die Verriegelungseinrichtung in einer Seitenansicht gezeigt sind.

Die Verriegelungseinrichtung 12 besteht hier aus zumindest einer Verriegelungswippe 13, die im Wesentlichen parallel zur Längsachse LA des Gehäuses 10 angeordnet ist. Die Verriegelungswippe 13 ist auch hier um eine Schwenkachse 14 schwenkbar an dem Gehäuse 10, d.h. an dem zweiten Abschnitt 10b des Gehäuses 10, gelagert, sodass die Verriegelungswippe 13 von einer Verriegelungsposition (wie in Abbildung (a) gezeigt) in eine Entriegelungsposition (wie in Abbildung (b) gezeigt) bringbar ist. In der Entriegelungsposition kann die Vorrichtung 1 von der Waffe abgezogen werden.

Die Verriegelungswippe 13 ist an dem hinteren Ende 16 des Gehäuseabschnittes 10b angeordnet, und zwar so, dass ein Abschnitt der Verriegelungswippe 13 über das hintere Ende 16 des Gehäuseabschnittes 10b hinausragt. Mit dem über das hintere Ende 16 des Gehäuseabschnittes 10b hinausragenden Abschnitt wird die Vorrichtung 1 an der Waffe arretiert, indem dieser Abschnitt in Eingriff mit dem Abzugsbügel 7 der Waffe bringbar ist. An dem über das hintere Ende 16 des Gehäuseabschnittes 10b hinausragenden Abschnitt ist ein Zapfen 17 vorgesehen, der im Verriegelungszustand in den Abzugsbügel 7 eingreift und so ein selbständiges oder ungewolltes Lösen der Vorrichtung 1 von der Waffe verhindert.

Die dem Abzugsbügel 7 zugewandte Seite des Zapfens 17 weist eine Oberfläche 17a auf, die nach innen hin abfallend ausgestaltet ist. D.h., der durch die Oberfläche 17a und die Längsachse LA2 der Verriegelungswippe 13 eingeschlossene Winkel α ist kleiner als 90°, vorzugsweise kleiner als 75°, besonders bevorzugt etwa 40°. Dadurch gelangt die schräge Oberfläche 17a beim Aufschieben der Vorrichtung auf die Montageschiene der Waffe in Anschlag mit dem Abzugsbügel 7. Der Abzugsbügel 7 drückt schwenkt dann die Verriegelungswippe 13 nach außen und die Oberfläche 17a gleitet an dem Abzugsbügel 7 vorbei. Nach dem vollständigen Aufschieben der Vorrichtung auf die Montageschiene der Waffe kippt der über das hintere Ende 16 des Gehäuseabschnittes 10b hinausragende Abschnitt der Verriegelungswippe 13 wieder nach innen. Die Verriegelungswippe 13 ist dann in der Verriegelungsposition. Das Nachinnenkippen kann von einem Federelement bewirkt werden, das der Verriegelungswippe 13 zugeordnet ist.

Um die Verriegelungswippe 13 in die Entriegelungsposition zu bringen muss lediglich der nicht über das hintere Ende des Gehäuseabschnittes 10b überstehende Abschnitt nach innen gedrückt werden. Der über das hintere Ende des Gehäuseabschnittes 10b überstehende Abschnitt wird dann um die Schwenkachse 14 nach außen geschwenkt, sodass der Zapfen 17 nicht mehr in den Abzugsbügel 7 eingreift. Die Vorrichtung 1 kann dann einfach von der Waffe abgezogen werden.

Die mit Bezug auf Fig. 9 gezeigte Ausgestaltung der Verriegelungseinrichtung 12 hat gegenüber den in Fig. 7 und in Fig. 8 gezeigten Ausgestaltungen den Vorteil, dass keinerlei seitlich über das Gehäuse 10 überstehende Abschnitte der Verriegelungseinrichtung vorhanden sind, während sich die Verriegelungseinrichtung 12 in einer Verrieglungsposition befindet.

### Bezugszeichen:

- 1: Vorrichtung zum Anordnen von Zubehör an einer Schusswaffe
- 5: Lauf der Waffe (inklusive Verschluss)
- 6: Laufseele
- 7: Abzugsbügel
- 10: Gehäuse der Vorrichtung 1
- 10a: erster Abschnitt des Gehäuses 10
- 10b: zweiter Abschnitt des Gehäuses 10
- 10c: über die Oberseite O2 des zweiten Abschnittes 10b überstehender Teil des ersten Abschnittes 10a
- 11a: erste Befestigungsschiene der Befestigungseinrichtung
- 11b: zweite Befestigungsschiene der Befestigungseinrichtung
- 12: Verriegelungseinrichtung der Befestigungseinrichtung
- 13: Verriegelungszapfen bzw. Verriegelungswippe der Verriegelungseinrichtung 12
- 14: Dreh- bzw. Schwenkachse der Verriegelungswippe 13
- 15: Federelement der Verriegelungseinrichtung 12
- 16: hinteres Ende des zweiten Abschnittes 10b des Gehäuses 10
- 17: Zapfen
- 17a: schräge Oberfläche des Zapfens 17
- 21: (erste) Öffnung für Laservisier
- 22: (zweite) Öffnung für taktisches Licht
- 23: (dritte) Öffnung für Bildaufnahmeeinrichtung 60
- 30: Schusskanal im Gehäuse 10 bzw. im erster Abschnitt 10a des Gehäuses 10
- 50: taktisches Licht
- 60: Bildaufnahmeeinrichtung, z.B. Videokamera / Webcam
- 70: Montageschiene an der Unterseite U des Gehäuses 10
- 80: Energiespeicher, z.B. Akkumulatoren
- 90: Abdeckplatte an der vorderen Stirnwand VE
- d1: Abstand zwischen dem Mittelpunkt der Öffnung 21 und der Seelenachse SA des Laufes 5
- F: Druckkraft (zum Entriegeln der Verriegelungseinrichtung)
- h1: Höhe des überstehenden Teils 10c
- HE: hintere Stirnwand des ersten Abschnitts 10a
- I: Innenprofil
- LA: Längsachse der Vorrichtung 1 bzw. des Gehäuses 10
- LA2: Längsachse der Verriegelungswippe 13
- OA: (optische) Mittelachse des Laservisiers
- O1: Oberseite des ersten Abschnittes 10a
- O2: Oberseite des zweiten Abschnittes 10b
- SA: Seelenachse des Laufes 5
- VE: vordere Stirnwand des ersten Abschnitts 10a
- U: Unterseite des Gehäuses 10
- α: Winkel zwischen der Längsachse LA2 und der schrägen Oberfläche 17a

## Patentansprüche

1. Vorrichtung (1) zum Anordnen von Zubehör an einer Schusswaffe, insbesondere Handfeuerwaffe, wobei die Vorrichtung ein Gehäuse (10) zur Aufnahme des Zubehörs in dem Gehäuse aufweist, wobei das Gehäuse (10) an der Schusswaffe befestigbar ist, wobei
- das Gehäuse (10) eine im Wesentlichen L-förmige Grundform aufweist,
- das Gehäuse (10) einen ersten Abschnitt (10a) mit einer vorderen Stirnwand (VE) und mit einer zur vorderen Stirnwand (VE) beabstandeten hinteren Stirnwand (HE) aufweist, wobei in dem ersten Abschnitt (10a) des Gehäuses (10) ein weitgehend quaderförmiger Innenraum ausgebildet ist,
- das Gehäuse (10) einen zweiten Abschnitt (10b) aufweist, der an der hinteren Stirnwand (HE) des ersten Abschnittes (10a) axial übersteht,
- der eine Schenkel der L-förmigen Grundform durch den ersten Abschnitt (10a) und der andere Schenkel der L-förmigen Grundform durch den zweiten Abschnitt (10b) gebildet werden, wobei die beiden Abschnitte (10a, 10b) im Wesentlichen senkrecht zueinander angeordnet sind, und wobei die hintere Stirnwand (HE) des ersten Abschnittes (10a) im Wesentlichen senkrecht zur Oberseite (O2) des zweiten Abschnittes (10b) steht, und
- der zweite Abschnitt (10b) an der Oberseite (O2) eine Befestigungseinrichtung (11a; 11b; 12) zum Befestigen des Gehäuses (10) an der Schusswaffe aufweist, **dadurch gekennzeichnet, dass** in dem zweiten Abschnitt (10b) des Gehäuses (10) ein weitgehend quaderförmiger Innenraum ausgebildet ist, wobei durch die beiden Abschnitte (10a, 10b) ein weitgehend L-förmiger Innenraum des Gehäuses (10) gebildet wird.

2. Vorrichtung nach dem vorhergehenden Anspruch, wobei
- der zweite Abschnitt (10b) des Gehäuses (10) parallel zu einer Längsachse (LA) des Gehäuses (10) verläuft, und
- die Befestigungseinrichtung zwei Befestigungsschienen (11a; 11b) umfasst, die beabstandet zueinander und parallel zur Längsachse (LA) des Gehäuses (10) verlaufen, wobei das durch die Befestigungsschienen (11a; 11b) und die zwischen den beiden Befestigungsschienen (11a; 11b) verlaufende Oberseite (O2) des zweiten Abschnittes (10b) gebildete Innenprofil (I) weitgehend mit einem Außenprofil einer Montageschiene der Schusswaffe korrespondiert, damit der zweite Abschnitt (10b) mit der Montageschiene in Eingriff gebracht werden kann, um das Gehäuse (10) an der Schusswaffe lösbar zu befestigen.

3. Vorrichtung nach dem vorhergehenden Anspruch, wobei das Zubehör eine Licht emittierende Quelle, insbesondere Laserlicht emittierende Diode, umfasst, die in dem Gehäuse (10) angeordnet ist, wobei die vordere Stirnwand (VE) des ersten Abschnittes (10a) im Bereich des überstehenden Teils (10c) eine erste Öffnung (21) aufweist, durch die ein Lichtstrahl, insbesondere Laserlichtstrahl, der Licht emittierenden Quelle aus dem Gehäuse (10) austreten kann.

4. Vorrichtung nach dem vorhergehenden Anspruch, wobei die Position der ersten Öffnung (21) in der vorderen Stirnwand (VE) so gewählt ist, dass sich die Öffnung (21) im montierten Zustand der Vorrichtung vor dem Lauf (5) der Schusswaffe befindet und dass der Abstand (d1) zwischen dem Mittelpunkt der ersten Öffnung (21) und der Seelenachse (SA) des Laufes (5) kleiner als 15 mm, besonders bevorzugt kleiner als 12 mm, ganz besonders bevorzugt kleiner als 9 mm ist.

5. Vorrichtung nach einem der vorhergehenden Ansprüche, wobei das Zubehör
- ein taktisches Licht (50) umfasst, wobei die Lichtquelle für das taktische Licht in dem Gehäuse (10) angeordnet ist und wobei die vordere Stirnwand (VE) des ersten Abschnittes (10a) eine zweite Öffnung (22) aufweist, durch die das Licht der Lichtquelle für das taktische Licht aus dem Gehäuse austreten kann, und/oder
- eine Bildaufnahmeeinrichtung (60), insbesondere Videokamera oder Webcam, umfasst, wobei die Bildaufnahmeeinrichtung in dem Gehäuse (10) angeordnet ist und wobei die vordere Stirnwand (VE) des ersten Abschnittes (10a) eine dritte Öffnung (23) aufweist, durch die Licht von außen an die Optik der Bildaufnahmeeinrichtung gelangen kann, und/oder
- eine Kommunikationsschnittstelle, insbesondere kabellose Kommunikationsschnittstelle, umfasst, die angepasst ist, eine Kommunikationsverbindung zu einem mobilen Endgerät, insbesondere Smartphone, und/oder zu einem Mobilfunknetzwerk herzustellen, und/oder
- eine Tonaufnahmeeinrichtung umfasst, und/oder
- eine Einrichtung zum Ermitteln der geographischen Position der Vorrichtung (1), insbesondere ein GPS-Modul, umfasst,
wobei in dem Gehäuse (10), vorzugsweise in dem zweiten Abschnitt (10b) des Gehäuses (10), ein Energiespeicher, vorzugsweise ein Akkumulator, angeordnet ist, der elektrisch mit dem Zubehör gekoppelt ist, um das Zubehör mit elektrischer Energie zu versorgen.

6. Vorrichtung nach dem vorhergehenden Anspruch, wobei
- der Energiespeicher drahtlos, vorzugsweise induktiv aufladbar ist, und/oder
- an dem Gehäuse (10) ein Anschlussstecker vorgesehen ist, um den Energiespeicher drahtgebunden aufzuladen.

7. Vorrichtung nach einem der vorhergehenden Ansprüche, wobei in oder an dem Gehäuse (10) eine Einrichtung vorgesehen ist, zum automatischen Aktivieren des in dem Gehäuse angeordneten Zubehörs, wobei die Einrichtung zum automatischen Aktivieren umfasst:
- eine Schaltereinrichtung, die mit einem Holster der Schusswaffe zusammenwirkt, derart, dass beim Ziehen der Schusswaffe aus dem Holster die Schaltereinrichtung aktivierbar ist, wobei durch die aktivierte Schaltereinrichtung das Zubehör aktiviert wird, und/oder
- einen Lagesensor, der angepasst ist, das Zubehör in Abhängigkeit von der Lage und/oder Ausrichtung des Gehäuses (10) zu aktivieren und/oder zu deaktivieren.

8. Vorrichtung nach einem der vorhergehenden Ansprüche, wobei das Gehäuse bzw. der erste Abschnitt (10a) und der zweite Abschnitt (10b) einteilig ausgestaltet sind.

9. Vorrichtung nach einem der vorhergehenden Ansprüche, wobei an dem zweiten Abschnitt (10b) des Gehäuses (10) eine Verriegelungseinrichtung (12) vorgesehen ist, um das Gehäuse an der Waffe zu arretieren.

10. Vorrichtung nach dem vorhergehenden Anspruche, wobei die Verriegelungseinrichtung (12) in an der Montageschiene der Waffe vorgesehenen Aussparungen in Eingriff bringbar ist.

11. Vorrichtung nach einem der beiden vorhergehenden Ansprüche, wobei die Verriegelungseinrichtung (12) eine Verriegelungswippe (13) umfasst, die um eine Schwenkachse (14) schwenkbar an dem zweiten Abschnitt (10b) des Gehäuses (10) angeordnet ist, und von einer Verriegelungsposition in eine Entriegelungsposition bringbar ist.

12. Vorrichtung nach dem vorhergehenden Anspruch, wobei die Verriegelungswippe (13) im Wesentlichen parallel zur Längsachse (LA) des Gehäuses (10) ausgerichtet ist und im montierten Zustand der Vorrichtung (1) an der Waffe in Eingriff mit dem Abzugsbügel der Waffe bringbar ist, um die Vorrichtung an der Waffe zu arretieren.

13. Vorrichtung nach einem der Ansprüche 9 bis 12, wobei der Verriegelungseinrichtung (12) ein Federelement (15) zugeordnet ist, dessen Federkraft die Verriegelungseinrichtung in der Verriegelungsposition hält, wobei die Verriegelungseinrichtung entgegen der Federkraft in die Entriegelungsposition bringbar ist.

## Claims

1. Device (1) for arranging accessories on a firearm, in particular a handgun, the device comprising a housing (10) for receiving the accessory in the housing, it being possible to fasten the housing (10) to the firearm,
- the housing (10) having a substantially L-shaped basic shape,
- the housing (10) having a first portion (10a) that comprises a front end wall (VE) and a rear end wall (HE) that is spaced apart from the front end wall (VE), a substantially cuboidal inner chamber being formed in the first portion (10a) of the housing (10),
- the housing (10) having a second portion (10b) that protrudes axially at the rear end wall (HE) of the first portion (10a),
- one leg of the L-shaped basic shape being formed by the first portion (10a) and the other leg of the L-shaped basic shape being formed by the second portion (10b), the two portions (10a, 10b) being arranged substantially perpendicularly to one another, and the rear end wall (HE) of the first portion (10a) being substantially perpendicular to the top face (O2) of the second portion (10b), and
- the second portion (10b) comprising a fastening means (11a; 11b; 12) on the top face (O2) for fastening the housing (10) to the firearm, **characterized in that** a substantially cuboidal inner chamber is formed in the second portion (10b) of the housing (10), a substantially L-shaped inner chamber of the housing (10) being formed by the two portions (10a, 10b).

2. Device according to the preceding claim, wherein
- the second portion (10b) of the housing (10) extends in parallel with a longitudinal axis (LA) of the housing (10), and
- the fastening means comprises two fastening rails (11a; 11b) which extend in parallel with the longitudinal axis (LA) of the housing (10) so as to be mutually spaced, wherein the inner profile (I) formed by the fastening rails (11a; 11b) and the top face (O2) of the second portion (10b) that extends between the two fastening rails (11a; 11b) substantially corresponds to an outer profile of a mounting rail of the firearm, such that it is possible to bring the second portion (10b) into engagement with the mounting rail in order to releasably fasten the housing (10) to the firearm.

3. Device according to the preceding claim, wherein the accessory comprises a light-emitting source, in particular a laser-light-emitting diode, which is arranged in the housing (10), wherein the front end wall (VE) of the first portion (10a) has a first opening (21) in the region of the protruding part (10c), through which opening a light beam, in particular a laser light beam, of the light-emitting source can exit the housing (10).

4. Device according to the preceding claim, wherein the position of the first opening (21) in the front end wall (VE) is selected such that the opening (21) is located in front of the barrel (5) of the firearm when the device is mounted, and such that the distance (d1) between the center of the first opening (21) and the bore axis (SA) of the barrel (5) is less than 15 mm, particularly preferably less than 12 mm, more particularly preferably less than 9 mm.

5. Device according to any of the preceding claims, wherein the accessory
- comprises a tactical light (50), wherein the light source for the tactical light is arranged in the housing (10), and wherein the front end wall (VE) of the first portion (10a) has a second opening (22) through which the light of the light source for the tactical light can exit the housing, and/or
- comprises an image-capturing means (60), in particular a video camera or webcam, wherein the image-capturing means is arranged in the housing (10), and wherein the front end wall (VE) of the first portion (10a) has a third opening (23) through which light from the outside can reach the lens of the image-capturing means, and/or
- comprises a communication interface, in particular a wireless communication interface, that is suitable for establishing a communication connection to a mobile terminal, in particular a smart phone, and/or to a mobile communication network, and/or
- comprises a sound-recording means, and/or
- comprises a means for determining the geographical position of the device (1), in particular a GPS module,
wherein an energy store, preferably an accumulator, is arranged in the housing (10), preferably in the second portion (10b) of the housing (10), which store is electrically coupled to the accessory in order to supply the accessory with electrical energy.

6. Device according to the preceding claim, wherein
- the energy store can be charged wirelessly, preferably inductively, and/or
- a connector plug is provided on the housing (10) in order to charge the energy store by wire.

7. Device according to any of the preceding claims, wherein a means for automatic activation of the accessory arranged in the housing is provided in or on the housing (10), wherein the means for automatic activation comprises:
- a switching means that interacts with a holster of the firearm such that the switching means can be activated when the firearm is pulled out of the holster, wherein the accessory is activated by the activated switching means, and/or
- a position sensor suitable for activating and/or deactivating the accessory depending on the position and/or orientation of the housing (10).

8. Device according to any of the preceding claims, wherein the housing or the first portion (10a) and the second portion (10b) are formed in one piece.

9. Device according to any of the preceding claims, wherein a locking means (12) is provided on the second portion (10b) of the housing (10) in order to lock the housing on the weapon.

10. Device according to the preceding claim, wherein the locking means (12) can be brought into engagement with recesses provided in the mounting rail of the weapon.

11. Device according to either of the two preceding claims, wherein the locking means (12) comprises a locking rocker (13) which is arranged on the second portion (10b) of the housing (10) so as to be pivotable about a pivot axis (14) and which can be brought from a locking position into a release position.

12. Device according to the preceding claim, wherein the locking rocker (13) is oriented substantially in parallel with the longitudinal axis (LA) of the housing (10) and, when the device (1) is mounted on the weapon, can be brought into engagement with the trigger guard of the weapon in order to lock the device on the weapon.

13. Device according to any of claims 9 to 12, wherein a spring element (15) is assigned to the locking means (12), the spring force of which element retains the locking means in the locking position, wherein the locking means can be brought into the release position counter to the spring force.

## Revendications

1. Dispositif (1) de disposition d'accessoires sur une arme à feu, en particulier une arme de poing, le dispositif présentant un logement (10) pour recevoir l'accessoire dans le logement, le logement (10) pouvant être fixé à l'arme à feu,
- le logement (10) présentant une forme de base sensiblement en forme de L,
- le logement (10) présentant une première section (10a) comportant une paroi frontale avant (VE) et une paroi frontale arrière (HE) espacée de la paroi frontale avant (VE), un espace intérieur largement parallélépipédique étant constitué dans la première section (10a) du logement (10),
- le logement (10) présentant une seconde section (10b) qui fait saillie axialement sur la paroi frontale arrière (HE) de la première section (10a),
- l'une des pattes de la forme de base en forme de L étant formé par la première section (10a) et l'autre patte de la forme de base en forme de L étant formée par la seconde section (10b), les deux sections (10a, 10b) étant disposées de manière sensiblement perpendiculaire l'une à l'autre, et la paroi frontale arrière (HE) de la première section (10a) étant sensiblement perpendiculaire au côté supérieur (O2) de la seconde section (10b), et
- la seconde section (10b) présentant une installation de fixation (11a ; 11b ; 12) sur le côté supérieur (O2) pour fixer le logement (10) sur l'arme à feu, **caractérisé en ce que**, dans la seconde section (10b) du logement (10), un espace intérieur largement parallélépipédique est formé, un espace intérieur largement en forme de L du logement (10) étant formé par les deux sections (10a, 10b).

2. Dispositif selon la revendication précédente, dans lequel
- la seconde section (10b) du logement (10) s'étend parallèlement à un axe longitudinal (LA) du logement (10), et
- l'installation de fixation comprend deux rails de fixation (11a, 11b) qui s'étendent de manière espacée l'un par rapport à l'autre et parallèlement à l'axe longitudinal (LA) du logement (10), le profil interne (I) formé par les deux rails de fixation (11a ; 11b) et le côté supérieur (O2) de la seconde section (10b) s'étendant entre les deux rails de fixation (11a ; 11b) correspondant largement à un profil extérieur d'un rail de montage de l'arme à feu, afin que la seconde section (10b) puisse être amenée en prise avec le rail de montage pour fixer de manière amovible le logement (10) sur l'arme à feu.

3. Dispositif selon la revendication précédente, dans lequel l'accessoire comprend une source émettrice de lumière, en particulier une diode électroluminescente à laser, laquelle source est disposée dans le logement (10), la paroi frontale avant (VE) de la première section (10a) présentant une première ouverture (21) dans la zone de la partie de saillie (10c), ouverture à travers laquelle un faisceau de lumière, en particulier un faisceau de lumière laser, de la source émettrice de lumière peut sortir du logement (10).

4. Dispositif selon la revendication précédente, dans lequel la position de la première ouverture (21) dans la paroi frontale avant (VE) est choisie de sorte que l'ouverture (21) se trouve, à l'état monté du dispositif, devant le canon (5) de l'arme à feu, et que l'espacement (d1) entre le centre de la première ouverture (21) et l'axe de l'âme (SA) du canon (5) est inférieur à 15 mm, de manière particulièrement préférée inférieur à 12 mm, de manière tout particulièrement préférée inférieur à 9 mm.

5. Dispositif selon l'une des revendications précédentes, dans lequel l'accessoire
- comprend une lumière tactique (50), la source de lumière pour la lumière tactique étant disposée dans le logement (10), et la paroi frontale avant (VE) de la première section (10a) présentant une deuxième ouverture (22) à travers laquelle la lumière de la source de lumière pour la lumière tactique peut sortir du logement, et/ou
- comprend une installation de prise de vues (60), en particulier une caméra vidéo ou une webcam, l'installation de prise de vues étant disposée dans le logement (10) et la paroi frontale avant (VE) de la première section (10a) présentant une troisième ouverture (23) à travers laquelle la lumière peut atteindre, depuis l'extérieur, le bloc optique de l'installation de prise de vue, et/ou
- comprend une interface de communication, en particulier une interface de communication sans fil, adaptée pour établir une connexion de communication avec un terminal mobile, en particulier un smartphone, et/ou un réseau de radio mobile, et/ou
- comprend une installation d'enregistrement sonore, et/ou
- comprend une installation de détermination de la position géographique du dispositif (1), en particulier un module GPS,
un réservoir d'énergie, de préférence un accumulateur, étant disposé dans le logement (10), de préférence dans la seconde section (10b) du logement (10), lequel réservoir d'énergie est couplé électriquement à l'accessoire pour alimenter l'accessoire en énergie électrique.

6. Dispositif selon la revendication précédente, dans lequel
- le réservoir d'énergie est sans fil, de préférence à charge inductive, et/ou
- une fiche de raccordement est prévue sur le logement (10) pour charger le réservoir d'énergie de manière câblée.

7. Dispositif selon l'une des revendications précédentes, dans lequel une installation est prévue dans ou sur le logement (10) pour activer automatiquement l'accessoire disposé dans le logement, l'installation d'activation automatique comprenant :
- une installation de commutation qui coopère avec un étui de l'arme à feu, de sorte que l'installation de commutation peut être activée lors du retrait de l'arme à feu de l'étui, l'accessoire étant activé par l'installation de commutation activée, et/ou
- un capteur d'emplacement adapté pour activer et/ou désactiver l'accessoire en fonction de l'emplacement et/ou de l'orientation du logement (10).

8. Dispositif selon l'une des revendications précédentes, dans lequel le logement ou la première section (10a) et la seconde section (10b) sont conçus de manière monobloc.

9. Dispositif selon l'une des revendications précédentes, dans lequel une installation de verrouillage (12) est prévue sur la seconde section (10b) du logement (10) pour bloquer le logement sur l'arme.

10. Dispositif selon la revendication précédente, dans lequel l'installation de verrouillage (12) peut être amenée en prise dans des cavités prévues sur le rail de montage de l'arme.

11. Dispositif selon l'une des deux revendications précédentes, dans lequel l'installation de verrouillage (12) comprend une bascule de verrouillage (13) qui est disposée de manière pivotante autour d'un axe de pivotement (14) sur la seconde section (10b) du logement (10), et peut être amenée d'une position de verrouillage à une position de déverrouillage.

12. Dispositif selon la revendication précédente, dans lequel la bascule de verrouillage (13) est orientée de manière sensiblement parallèle à l'axe longitudinal (LA) du logement (10), et peut être amenée, à l'état monté du dispositif (1), sur l'arme en prise avec le pontet de l'arme, pour bloquer le dispositif sur l'arme.

13. Dispositif selon l'une des revendications 9 à 12, dans lequel un élément de ressort (15) est associé au dispositif de verrouillage (12), élément de ressort dont la force de ressort maintient l'installation de verrouillage en position de verrouillage, l'installation de verrouillage pouvant être amenée à l'encontre de la force de ressort dans la position de déverrouillage.
